# EUROPÄISCHE PATENTSCHRIFT

(11) **EP 1 831 492 B1**
(45) Veröffentlichungstag und Bekanntmachung des Hinweises auf die Patenterteilung: **06.03.2013**
(21) Anmeldenummer: 05816216.5
(22) Anmeldetag: 02.12.2005
(51) Int. Cl.: E05D 11/10, E05D 11/06

(54) **SCHARNIERVORRICHTUNG UND VERFAHREN ZU DEREN BETRIEB**
HINGE DEVICE AND METHOD FOR OPERATING THE SAME
ENSEMBLE CHARNIERE ET PROCEDE PERMETTANT DE FAIRE FONCTIONNER LEDIT ENSEMBLE

(30) Priorität: 23.12.2004 DE 102004062308
(43) Veröffentlichungstag der Anmeldung: 12.09.2007
(73) Patentinhaber: BSH Bosch und Siemens Hausgeräte GmbH, 81739 München (DE)
(72) Erfinder: HEGER, Bernd, 89437 Haunsheim (DE)
(86) Internationale Anmeldenummer: PCT/EP2005/056436
(87) Internationale Veröffentlichungsnummer: WO 2006/069888

(56) Entgegenhaltungen:
- EP-A1- 0 413 995
- CH-A- 399 234
- FR-A- 2 420 633
- US-A- 853 507
- US-A1- 2003 051 314

## Beschreibung

Die Erfindung betrifft ein Haushalts-Einbausgerät mit einer Scharniervorrichtung mit mindestens einem ersten und einem zweiten Scharnierelement sowie einem Drehgelenk, um welches die beiden Scharnierelemente relativ zueinander drehbar gelagert sind. Darüber hinaus betrifft die Erfindung drei alternative Verfahren zum Betrieb dieser Scharniervorrichtung.

Derartige Scharniervorrichtungen sind im Stand der Technik grundsätzlich bekannt und kommen überwiegend bei Schränken oder Haushalts-Einbaugeräten zum Einsatz. Sie dienen dort typischerweise zum Anlenken einer Türe an den Korpus des Schrankes oder des Einbaugerätes. Um spezielle gewünschte Öffnungs- und Schließbewegungen der Türe zu realisieren, können diese Scharniervorrichtungen auch als Mehrgelenkscharniere ausgebildet sein. Insbesondere, wenn die Scharniervorrichtungen ein schließunterstützendes Federsystem aufweisen, bergen sie bei Montage- und Reparaturarbeiten, aber auch beim alltäglichen Gebrauch der Schränke oder Einbaugeräte, ein nicht unerhebliches Gefährdungspotential hinsichtlich möglicher Klemm-, Schnitt- oder Quetschverletzungen; das gilt insbesondere für Finger, wenn diese (unbeabsichtigt) während eines unkontrollierten Zuschnappens der Scharniervorrichtung zwischen deren Scharnierelementen eingreifen. Das beschriebene Gefährdungspotential geht insbesondere in den USA mit einem Risiko für nicht unerhebliche Schadenersatzforderungen von verletzten Personen an die Hersteller von Schränken oder Einbaugeräten mit diesen Scharniervorrichtungen einher. Aus den genannten Gründen sind die Hersteller deshalb bestrebt, das beschriebene Verletzungsrisiko zu minimieren.

Aus Dokument US 853 507 A ist ein Scharnier mit einer Arretiermöglichkeit in einer geöffneten Position offenbart. Dokument US 2003/051314 A1 beschreibt ein Scharnier, dass entweder in einer geschlossenen Position oder in einer geöffneten Position arretiert werden kann.

Im Stand der Technik sind verschiedene Möglichkeiten zur Reduzierung der beschriebenen Verletzungsrisiken bekannt. Eine erste Möglichkeit zur Reduzierung des Verletzungsrisikos besteht in einer Ausbildung der Scharniervorrichtungen mit einer Öffnungswinkelbegrenzung, wie sie zum Beispiel bei einem auf dem Markt befindlichen Mehrgelenkscharnier realisiert ist. Eine weitere Möglichkeit zur Minimierung des Verletzungsrisikos besteht im Vorsehen einer geeigneten elastischen Abdeckung des Scharniers, wie sie zum Beispiel in der deutschen Offenlegungsschrift DE 44 18 238 A1 beschrieben ist. Die dort beschriebene Abdeckung verhindert in jeder Türöffnungsstellung einen unbeabsichtigten Eingriff von zum Beispiel Fingern zwischen die Scharnierelemente der Scharniervorrichtung beim Verschwenken einer durch die Scharniervorrichtung angelenkten Türe.

Ausgehend von diesem Stand der Technik liegt der Erfindung die Aufgabe zugrunde, für eine bekannte Scharniervorrichtung mit mindestens zwei Scharnierelementen und für Verfahren zu deren Betrieb alternative Ausbildungsformen bereitzustellen, welche eine Verletzungs- und Quetschgefahr bei einem (unbeabsichtigten) Eingreifen von beispielsweise Fingern zwischen die Scharnierelemente, während diese in Bewegung sind, reduzieren beziehungsweise vollständig verhindern.

Diese Aufgabe wird durch den Gegenstand des Patentanspruchs 1 gelöst. Dieser ist dadurch gekennzeichnet, dass das erste Scharnierelement eine erste Bohrung und das zweite Scharnierelement eine zweite Bohrung aufweist, dass die beiden Bohrungen bei einem vorbestimmten Drehwinkel des zweiten Scharnierelementes relativ zu dem ersten Scharnierelement zueinander fluchten und dass ein Stiftelement vorgesehen ist zum lösbaren Einführen in die erste und/oder die zweite Bohrung.

Je nachdem in welcher Stellung der Scharniervorrichtung deren Benutzer das Stiftelement in die erste und/oder zweite Bohrung einführt, kann er wahlweise eine Öffnungswinkelbegrenzung, eine Schließwinkelbegrenzung oder eine Arretierung des Scharniers in einer vorbestimmten geöffneten Position realisieren; aufgrund der beanspruchten Ausgestaltung für die Scharniervorrichtung können vorteilhafterweise alle drei genannten Begrenzungsmöglichkeiten bei ein und derselben Scharniervorrichtung wahlweise eingestellt werden. Je nach Situation, in welcher der Schrank bzw. das Einbaugerät mit dem Scharnier betrieben wird, ob zum Beispiel zu Montage- oder Reparaturzwecken, kann jeweils eine der beschriebenen Begrenzungsmöglichkeiten sinnvoll sein. Anders als die Öffnungswinkelbegrenzung bieten die Schließwinkelbegrenzung und die Möglichkeit zur Arretierung der Scharniervorrichtung eine Sicherung gegen unbeabsichtigtes Schließen der Scharniervorrichtung, zum Beispiel aufgrund einer Federwirkung. Aufgrund der beanspruchten konstruktiven Ausgestaltung der Scharniervorrichtung und der damit erreichten beschriebenen Einschränkung der Bewegungsfreiheit der Scharnierelemente der Scharniervorrichtung wird Vorteilhafterweise das Verletzungsrisiko für Benutzer der Scharniervorrichtung bei einer eingestellten Öffnungs- oder Schließwinkelbegrenzung deutlich reduziert und bei der realisierten Arretierung der Scharnierelemente sogar vollständig verhindert. Vor allem durch die Begrenzung des Öffnungswinkels ist sichergestellt, dass sich der scharnierseitige Spalt zwischen einer z. B. an einer Kältegerätetür montierten Möbelfrontplatte und einer dazu benachbarten Küchenfront nicht derart verringern lässt, dass bei einem unbeabsichtigten Eingriff einer Kinderhand in den Spalt Quetschverletzungen an der Kinderhand auftreten können. Bei Scharnieren, insbesondere Mehrgelenkscharnieren, bei denen der bewegliche Teil gegenüber dem ortsfesten Teil z. B. durch eine Feder in seine Öffnungs- oder Schließposition gezwungen wird, ist es auch vorteilhaft neben der Begrenzung des Öffnungswinkels auch ein unbeabsichtigtes Schließen einer durch das Scharnier angelenkten Tür, insbesondere einer Kältegerätetür, hervorgerufen durch den Federvortrieb (Zuschnappeffekt), zu verhindern, um dadurch Quetschverletzungen durch einen unbeabsichtigten Eingriff einer Kinderhand in die scherenden Scharnierglieder zu vermeiden.

Zur Arretierung des Stiftelementes in zumindest einer der Bohrungen ist es vorteilhaft, wenn die Bohrung und das Stiftelement komplementäre Gewinde aufweisen, so dass das Stiftelement in die Bohrung einschraubbar ist.

Gleichermaßen ist es vorteilhaft, wenn die Bohrungen in den beiden Scharnierelementen und das Stiftelement denselben Querschnitt aufweisen, wobei grundsätzlich ein beliebiger Querschnitt in Frage kommt. Sowohl das Vorsehen des Gewindes wie auch die geeignet dimensionierten gleichen Querschnitte verhindern ein Spiel zwischen beziehungsweise ein Herauslösen des Stiftelementes aus den Scharnierelementen und tragen auf diese Weise zur Sicherheit der Scharniervorrichtung und damit zur Reduzierung von deren Verletzungspotential maßgeblich bei.

Weitere vorteilhafte Ausgestaltungen der Scharniervorrichtung sind Gegenstand der Unteransprüche.

Der Beschreibung sind insgesamt 10 Figuren beigefügt, wobei
- Figur 1: eine Draufsicht auf die erfindungsgemäße Scharniervorrichtung in einer ersten Drehwinkelposition;
- Figur 2: eine Querschnittsansicht der Scharniervorrichtung in der ersten Drehwinkelposition gemäß Figur 1 mit einer ersten Alternative zur Einführung des Stiftelementes;
- Figur 3: eine Querschnittsansicht des Scharnierelementes in der ersten Drehwinkelposition gemäß Figur 1 mit einer zweiten Alternative zur Einführung des Stiftelementes;
- Figur 4: eine Draufsicht auf die erfindungsgemäße Scharniervorrichtung in einer zweiten Drehwinkelposition, einer Arretierungsposition;
- Figur 5: eine Querschnittsansicht der Scharniervorrichtung in der Arretierungsposition gemäß Figur 4;
- Figur 6: eine Draufsicht auf die erfindungsgemäße Scharniervorrichtung in einer dritten Drehwinkelposition;
- Figur 7: eine Querschnittsansicht der Scharniervorrichtung in der dritten Drehwinkelposition gemäß Figur 6 mit einer ersten Alternative zur Einführung des Stiftelementes;
- Figur 8: eine Querschnittsansicht der Scharniervorrichtung gemäß Figur 6 mit einer zweiten Alternative zur Einführung des Stiftelementes
- Figur 9: eine Draufsicht auf eine nicht erfindungsgemäße Scharniervorrichtung ausgebildet als Mehrgelenkscharnier in der ersten Drehwinkelposition; und
- Figur 10: eine Draufsicht auf eine nicht erfindungsgemäße Scharniervorrichtung als Mehrgelenkscharnier in der zweiten Drehwinkelposition veranschaulicht.

Die Erfindung wird nachfolgend in Form von Ausführungsbeispielen unter Bezugnahme auf die genannten Figuren detailliert beschrieben. Gleiche Elemente sind in allen Figuren mit gleichen Bezugszeichen bezeichnet.

Alle in der Beschreibung und den Patentansprüchen angegebenen Beziehungen (kleiner, größer) zwischen Winkeln beziehen sich auf das in den Figuren gezeigte Koordinationssystem. Bei anderen Koordinationssystemen sind die Wnkelbeziehungen entsprechend anders zu interpretieren. Ein Drehwinkel beziehungsweise Öffnungswinkel wird allgemein mit ϕ bezeichnet.

Figur 1 zeigt eine Draufsicht auf die erfindungsgemäße Scharniervorrichtung 100. Diese umfasst ein erstes Scharnierelement 110, welches ortsfest an dem Gehäuse eines Schranks oder eines Haushalts-Einbaugerätes befestigt ist. Weiterhin umfasst die Scharniervorrichtung 100 ein zweites Scharnierelement 120, welches über ein Drehgelenk 130 relativ zu dem ersten Scharnierelement 110 drehbar gelagert ist. An das zweite Scharnierelement 120 kann direkt oder indirekt, das heißt eventuell über weitere Scharnierelemente, zum Beispiel eine Türe (in Figur 1 nicht gezeigt) montiert sein zum Abdecken einer Öffnung des Schrankes oder des Einbaugerätes.

Erfindungsgemäß weist das erste Scharnierelement 110 eine erste Bohrung 112 und das zweite Scharnierelement 120 eine zweite Bohrung 122 auf. Diese beiden Bohrungen sind jeweils zu dem durch das Drehgelenk 130 definierten Drehpunkt, um welchen sich die beiden Scharnierelemente 110, 120 relativ zueinander drehen können, gleich beabstandet. Das heißt, dass wenn das zweite Scharnierelement 120 um einen vorbestimmten Drehwinkel ϕᵥ relativ zu dem ersten Scharnierelement gedreht wird, und die beiden Scharnierelemente überlappen, die beiden Bohrungen 112, 122 zueinander fluchten. Die beiden Bohrungen 112, 122 weisen vorzugsweise denselben Querschnitt, bei kreisförmiger Ausgestaltung denselben Durchmesser, auf, welcher vorzugsweise so dimensioniert ist, dass er ein Stiftelement 140 mit gleichem Querschnitt spielfrei aufnehmen kann. Das Stiftelement 140 kann wahlweise in entweder die erste und/oder die zweite Bohrung eingeführt werden; dies wird weiter unten unter Bezugnahme auf die nachfolgenden Figuren detailliert beschrieben.

Figur 1 zeigt eine Draufsicht auf die erfindungsgemäße Scharniervorrichtung 100, bei welcher das zweite Scharnierelement 120 in eine Drehwinkelposition innerhalb eines ersten Drehwinkelsektors gedreht ist, welcher einerseits durch einen minimalen Schließwinkel ϕₛ und andererseits zu größeren Öffnungswinkeln hin durch einen Öffnungswinkel begrenzt ist, welcher kleiner als der vorbestimmte Drehwinkel ϕᵥ ist. Der minimale Schließwinkel ϕₛ wird typischerweise dann erreicht, wenn die Scharniervorrichtung in einen Schrank oder ein Einbaugerät eingebaut ist und eine mit dem zweiten Scharnierelement 120 verbundene Türe des Schrankes oder des Einbaugerätes geschlossen ist.

Figur 2 zeigt eine Querschnittsansicht der Scharniervorrichtung 100 gemäß Figur 1 in der dort bezeichneten Schnittebene II. Es ist zu erkennen, dass sich die beiden Scharnierelemente 110, 120 in jeweils eigenen Rotationsebenen R_{I} und R_{II} relativ zueinander bewegen. Konkret ist hier eine Bewegung des zweiten Scharnierelementes 120 in dem ersten Drehwinkelsektor veranschaulicht, weshalb sich das zweite Scharnierelement 120 hier stets links von dem ersten Scharnierelement 110 bewegt. Die mögliche Bewegung der beiden Scharnierelemente relativ zueinander ist durch den eingezeichneten Doppelpfeil angedeutet. In Figur 2 ist eine erste Alternative zur Handhabung des Stiftelementes 140 aufgezeigt. Konkret besteht diese erste Alternative darin, dass das Stiftelement 140 so in die erste Bohrung 112 des ersten Scharnierelementes 110 eingeführt ist, dass es in die Rotationsebene R_{II} des zweiten Scharnierelementes 120 hineinragt; das Stiftelement 140 muss also entsprechend lang ausgebildet sein. In der zweiten Bohrung 122 des zweiten Scharnierelementes 120 ist ein Stiftelement entbehrlich. Sofern das zweite Scharnierelement, wie in Figur 2 gezeigt, vor dem Einführen des Scharnierelementes 140 in eine Drehwinkelposition innerhalb des ersten Drehwinkelsektors gemäß Figur 1 gebracht wurde, fungiert das in die Rotationsebene R_{II} hineinragende Stiftelement 140 als Anschlag und begrenzt die Bewegungsfreiheit des zweiten Scharnierelementes 120 auf den ersten Drehwinkelsektor. Anders ausgedrückt: In dieser Konstellation bewirkt das Stiftelement 140 eine Offnungswinkelbegrenzung, weil ein weiteres Öffnen der Scharniervorrichtung 100, das heißt ein Drehen des zweiten Scharnierelementes 120 an dem Stiftelement 140 vorbei auf die rechte Seite des Stiftelementes, durch das Stiftelement verhindert wird. Aufgrund der realen Ausdehnungen von sowohl dem Stiftelement 140 wie auch von dem zweiten Scharnierelement 120 ist der erste Drehwinkelsektor zu großen Öffnungswinkeln hin nicht durch den Winkel ϕ_{V}, sondern, wie oben erwähnt, durch einen etwas kleineren Drehwinkel begrenzt.

Figur 3 zeigt eine im Vergleich zu Figur 2 alternative Möglichkeit zum Realisieren einer Öffnungswinkelbegrenzung. Auch in Figur 3 wird vorrausgesetzt, dass das zweite Scharnierelement 120 relativ zu dem ersten Scharnierelement 110 in den ersten Drehwinkelsektor gedreht wird, wie dies in Figur 1 gezeigt ist, bevor das Stiftelement eingeführt wird. Anders als in Figur 2 wird die Öffnungswinkelbegrenzung gemäß Figur 3 jedoch dadurch realisiert, dass das Stiftelement 140 nicht in das erste Scharnierelement 110, sondern in die zweite Bohrung 122 des zweiten Scharnierelementes 120 eingeführt wird. Hierbei ist allerdings zu beachten, dass das Stiftelement 140 so ausgebildet und in das zweite Scharnierelement 120 eingeführt ist, dass es in die Rotationsebene R_{I} des ersten Scharnierelementes 110 hineinragt. Eine Drehung des zweiten Scharnierelementes 120 zu größeren Öffnungswinkeln hin, das heißt gemäß Figur 3 in Pfeilrichtung nach rechts, wird bei der in Figur 3 gezeigten Anordnung dadurch begrenzt, dass das Stiftelement 140 bei einem bestimmten Drehwinkel an das erste Scharnierelement 110 anschlägt. Auch hier wird der erste Drehwinkelsektor nicht exakt, sondern aufgrund der Materialbreiten nur näherungsweise durch den vorbestimmten Drehwinkel ϕ_{V} zu großen Öffnungswinkeln hin begrenzt.

Figur 4 zeigt eine Draufsicht auf die erfindungsgemäße Scharniervorrichtung 100, wobei das zweite Scharnierelement 120 in einer zweiten, durch den vorbestimmten Drehwinkel ϕ_{V} repräsentierten Drehwinkelposition gegenüber dem ersten Scharnierelement gedreht ist. Dabei handelt es sich um diejenige Drehposition, bei welcher die beiden Bohrungen 112 und 122 der beiden Scharnierelemente 110, 120 zueinander fluchten.

Figur 5 zeigt eine Querschnittsansicht der Scharniervorrichtung 100 in der in Figur 4 gezeigten zweiten Drehwinkelposition. Die sich erfindungsgemäß deckenden Bohrungen 112, 122 in dieser Drehwinkelposition ermöglichen das Einführen des geeignet lang ausgebildeten Stiftelementes 140 in die beiden Bohrungen so, dass beide Bohrungen gleichzeitig von dem Stiftelement 140 durchdrungen werden, wie dies in Figur 5 dargestellt ist. Mit einer derartigen Anordnung werden die beiden Scharnierelemente 110 und 120 fest zueinander arretiert; das heißt eine Relativbewegung der beiden Scharnierelemente zueinander ist nicht mehr möglich. Eine derartige lösbare Arretierung kann in bestimmten Betriebssituationen des Scharniers, zum Beispiel bei Montage- oder Reparaturarbeiten an dem Schrank oder dem Einbaugerät, in welchem die Scharniervorrichtung zum Einsatz kommt, gewünscht und vorteilhaft sein. Aufgrund der verhinderten Relativbewegung der Scharnierelemente zueinander ist jegliches Einklemmen oder Quetschen insbesondere von Fingern durch ein unkontrolliertes Schließen oder Öffnen des Scharniers ausgeschlossen.

Figur 6 zeigt eine Draufsicht auf die erfindungsgemäße Scharniervorrichtung 100, wobei sich das zweite Scharnierelement 120 in Bezug auf das erste Scharnierelement 110 in einem zweiten Drehwinkelsektor in einer dritten Drehwinkelposition befindet. Der zweite Drehwinkelsektor ist zu kleinen Öffnungswinkeln hin durch einen unteren Öffnungswinkel und zu großen Öffnungswinkeln hin durch einen maximalen Öffnungswinkel ϕ_{M} begrenzt. Der untere Öffnungswinkel ist aufgrund der erwähnten Materialausdehnungen von Stiftelement 140 und Scharnierelement geringfügig größer als der vorbestimmte Öffnungswinkel ϕV.

Figur 7 zeigt eine Querschnittsansicht der Scharniervorrichtung 100 in der dritten Drehwinkelposition gemäß Figur 6. Das Stiftelement 140 ist gemäß der in Figur 7 gezeigten ersten Alternative zum Realisieren einer Schließwinkelbegrenzung so in das erste Scharnierelement 110 eingeführt, dass es in die Rotationsebene R_{II} des zweiten Scharnierelementes hineinragt. Dadurch wird eine Drehbewegung des zweiten Scharnierelementes 120 zu kleineren Öffnungswinkeln hin, das heißt in Schließrichtung begrenzt. Die Begrenzung wird dann erreicht, wenn das zweite Scharnierelement 120 bei einer Bewegung in Figur 7 nach links an das Stiftelement 140 anschlägt.

Figur 8 zeigt eine zweite Alternative zur Realisierung einer Schließwinkelbegrenzung für die Scharniervorrichtung 100 gemäß Figur 6. Im Unterschied zu der ersten Alternative gemäß Figur 7 ist das Stiftelement 140 bei der in Figur 8 gezeigten zweiten Alternative nicht in die Bohrung 112 des ersten Scharnierelementes 110, sondern in die Bohrung 122 des zweiten Stiftelementes 120 so eingeführt, dass es in die Rotationsebene R_{I} hineinragt. Die Schließwinkelbegrenzung wird in diesem Fall dadurch realisiert, dass das Stiftelement 140 bei einer Drehbewegung des zweiten Scharnierelementes 120 zu kleineren Öffnungswinkeln ϕ hin, das heißt in Figur 8 nach links, an das erste Scharnierelement 110 anschlägt.

Figur 9 zeigt die nicht erfindungsgemäße Scharniervorrichtung 100 als Mehrgelenkscharnier. Die Scharniervorrichtung 100 umfasst neben dem ersten und zweiten Scharnierelement 110, 120 noch weitere Scharnierelemente 162, 164, 166 zum Anlenken einer Türe 250 an einen Korpus eines Möbelstückes, zum Beispiel eines Schrankes oder eines Einbauküchengerätes. Eine Wand des Möbelkorpus ist in Figur 9 mit dem Bezugszeichen 200 bezeichnet; an diese Wand ist das erste Scharnierelement 110 beispielhaft angeschraubt. Die Scharniervorrichtung 100 ist in Figur 9 in der ersten Drehwinkel- bzw. Öffnungswinkelposition gezeigt, wobei das zweite Scharnierelement 120 in eine Position innerhalb des ersten Drehwinkelsektors geschwenkt ist. Zum Realisieren einer Öffnungswinkelbegrenzung wird auch hier empfohlen, das Stiftelement 140 zum Beispiel in die erste Bohrung 112 des ersten Scharnierelementes 110 einzuführen. Die mehrgelenkige Ausbildung der Scharniervorrichtung 100 dient zum Realisieren speziell gewünschter Öffnungs- und Schließbewegungen der Türe 250 relativ zu dem Möbelkorpus 200; diese speziellen Bewegungen können bei bestimmten Einbausituationen des Schrankes oder des Haushalts-Einbaugerätes erforderlich sein.

Schließlich zeigt Figur 10 die bereits aus Figur 9 bekannte mehrgelenkige Scharniervorrichtung 100, hier allerdings in der zweiten Drehwinkelposition. Die Türe 250 ist hier weiter geöffnet als bei der Darstellung in Figur 9 und nimmt eine durch die mehrgelenkige Ausgestaltung vorbestimmte Position relativ zu dem ersten Scharnierelement 110 und der Korpuswand 200 ein. In der gezeigten zweiten Drehwinkelposition kann, wie oben unter Bezugnahme auf die Figuren 4 und 5 beschrieben, eine Arretierung der Scharniervorrichtung mit sämtlichen Scharnierelementen dadurch erreicht werden, dass das Stiftelement 140 in die Bohrungen 112 und 122 so eingeführt wird, dass es beide Bohrungen gleichzeitig durchdringt.

Für alle bisher unter Bezugnahme auf die Figuren 1 bis 10 beschriebenen Ausführungsbeispiele gilt Folgendes:

Die Querschnitte der Bohrungen 112, 122 und des Stiftelementes 140 brauchen keineswegs kreisförmig zu sein; vielmehr kommen grundsätzlich beliebige Querschnittsformen in Frage. Vorzugsweise ist jedoch die Größe der Bohrungen einheitlich so gewählt, dass sie das Stiftelement 140 spielfrei aufnehmen können.

Um ein Herausfallen des Stiftelementes 140 aus den Bohrungen 112, 122 zu verhindern bzw. um ein sicheres Arretieren des Stiftelementes 140 in den Bohrungen auch bei dynamischer Belastung der Scharniervorrichtung zu realisieren, ist es vorteilhaft, wenn in den Bohrungen und an dem Stiftelement komplementäre Gewinde vorgesehen sind, so dass das Stiftelement in die Bohrungen einschraubbar ist.

Es wurde oben unter Bezugnahme auf die Figuren 2, 3, 7 und 8 erwähnt, dass der erste und zweite Drehwinkelsektor jeweils durch einen Anschlag eines Scharnierelementes an das Stiftelement 140 begrenzt sind. Konkret bedeutet dies, dass die beiden Winkelsektoren hinsichtlich Ihrer Größe und Lage nicht nur durch die erwähnten Materialausdehnungen der Scharnierelemente und des Stiftelementes, sondern maßgeblich auch durch den Konturverlauf K, siehe Figur 1, der Scharnierelemente sowie den Abstand der Bohrungen 112, 122 zu dem durch das Drehgelenk 130 definierten Drehpunkt definiert werden.

## Patentansprüche

1. Haushalts-Einbaugerät mit einer Scharniervorrichtung (100) umfassend mindestens ein erstes und ein zweites Scharnierelement (110, 120) sowie ein Drehgelenk (130), um welches die beiden Scharnierelemente (110, 120) relativ zueinander drehbar gelagert sind, wobei das erste Scharnierelement (110) ortsfest an einem Gehäuse des Haushalts-Einbaugerätes und das zweite Scharnierelement (120) an einer Türe des Haushalts-Einbaugerätes befestigt ist, wobei das erste Scharnierelement (110) eine erste Bohrung (112) und das zweite Scharnierelement (120) eine zweite Bohrung (122) aufweist, wobei die beiden Bohrungen (112, 122) bei einem vorbestimmten Drehwinkel (ϕ_{V}) des zweiten Scharnierelementes (120) relativ zu dem ersten Scharnierelement (110) zueinander fluchten, und wobei ein Stiftelement (140) vorgesehen ist zum lösbaren Einführen in wahlweise die erste Bohrung (112) oder die zweite Bohrung (122) oder beide Bohrungen (112,122) wobei die beiden Scharnierelemente (110, 120) in jeweils eigenen Rotationsebenen (R_{I}, R_{II}) relativ zueinander drehbar gelagert sind und bei der Scharniervorrichtung (100) wahlweise eine Öffnungswinkelbegrenzung, eine Schließwinkelbegrenzung oder eine Arretierung in einer vorbestimmten geöffneten Position einstellbar ist,
wobei die Öffnungswinkelbegrenzung dadurch einstellbar ist, dass das zweite Scharnierelement (120) relativ zu dem ersten Scharnierelement (110) in eine Drehwinkelposition innerhalb eines Drehwinkelsektors gedreht ist, welcher einerseits durch einen minimalen Schließwinkel (ϕ_{S}) und andererseits durch einen Öffnungswinkel begrenzt ist, welcher kleiner als der vorbestimmte Drehwinkel (ϕ_{V}) ist, und dass das Stiftelementes (140) in die erste Bohrung (112) aber nicht in die zweite Bohrung (122) eingeführt ist, so dass das Stiftelement in die Rotationsebene (R_{II}) des zweiten Scharnierelementes (120) hineinragt, oder dass das Stiftelementes (140) in die zweite Bohrung (122) aber nicht in die erste Bohrung (112) eingeführt ist, so dass das Stiftelement in die Rotationsebene (R_{I}) des ersten Scharnierelementes (110) hineinragt,
wobei die Arretierung in einer vorbestimmten geöffneten Position dadurch einstellbar ist, dass das zweite Scharnierelement (120) relativ zu dem ersten Scharnierelement (110) um den vorbestimmten Drehwinkel (ϕ_{V}) gedreht ist, und dass das Stiftelement (140) in die erste und zweite Bohrung (110, 122) eingeführt ist, so dass das Stiftelement beide Bohrungen (112, 122) gleichzeitig durchdringt,
und wobei die Schließwinkelbegrenzung dadurch einstellbar ist, dass das zweite Scharnierelement (120) relativ zu dem ersten Scharnierelement (110) in eine Drehwinkelposition innerhalb eines Drehwinkelsektors gedreht ist, welcher einerseits durch einen Öffnungswinkel, welcher größer als der vorbestimmte Öffnungswinkel (ϕ_{V}) ist, und andererseits durch einen maximalen Öffnungswinkel (ϕ_{M}), begrenzt ist, und dass das Stiftelement (140) in die erste aber nicht in die zweite Bohrung eingeführt ist, so dass das Stiftelement in die Rotationsebene (R_{II}) des zweiten Scharnierelementes (120) hineinragt, oder dass das Stiftelementes (140) in die zweite aber nicht in die erste Bohrung eingeführt ist, so dass das Stiftelement in die Rotationsebene (R_{I}) des ersten Scharnierelementes (110) hineinragt.

2. Haushalts-Einbaugerät nach Anspruch 1, **dadurch gekennzeichnet, dass** zumindest eine der beiden Bohrungen (112, 122) und das Stiftelement (140) komplementäre Gewinde aufweisen, so dass das Stiftelement (140) in zumindest eine der Bohrungen (112, 122) einschraubbar ist.

3. Haushalts-Einbaugerät nach Anspruch 1 oder 2, **dadurch gekennzeichnet, dass** die beiden Bohrungen (112, 122) und das Stiftelement (140) denselben Querschnitt aufweisen.

4. Haushalts-Einbaugerät nach einem der vorhergehenden Ansprüche, **dadurch gekennzeichnet, dass** die Scharniervorrichtung (100) als Mehrgelenkscharnier ausgebildet ist, welches neben dem ersten und zweiten Scharnierelement noch mindestens ein weiteres Scharnierelement (162, 164, 166) aufweist, zum indirekten Verbinden des zweiten Scharnierelementes (120) mit der Türe (250) und zum Realisieren einer vorbestimmten Öffnungs- und Schließbewegung der Türe relativ zu dem Gehäuse.

## Claims

1. Built-in domestic appliance with a hinge device (100) comprising at least one first hinge element (110) and second hinge element (120) as well as a rotary joint (130), about which the two hinge elements (110, 120) are mounted to be rotatable relative to one another, wherein the first hinge element (110) is fastened in stationary position to a housing of the built-in domestic appliance and second hinge element (120) is fastened to a door of the built-in domestic appliance, wherein the first hinge element (110) has a first bore (112) and the second hinge element (120) has a second bore (122), wherein the two bores (112, 122) are aligned with one another at a predetermined rotational angle (ϕ_{V}) of the second hinge element (120) relative to the first hinge element (110), and wherein a pin element (140) is provided for detachable introduction selectably into the first bore (112) or the second bore (122) or both bores (112, 122), wherein the two hinge elements (110, 120) in respective individual rotational planes (R_{I}, R_{II}) to be rotatable relative to one another and setting of an opening angle limitation, a closing angle limitation or a locking in a predetermined open position can be undertaken at the hinge device (100),
wherein the opening angle limitation is settable in that the second hinge element (120) is rotated relative to the first hinge element (110) into a rotational angle position within a rotational angle sector which is bounded on the one hand by a minimum closing angle (ϕ_{S}) and on the other hand by an opening angle which is smaller than the predetermined rotational angle (ϕ_{V}), and that the pin element (140) is introduced into the first bore (112), but not into the second bore (122), so that the pin element protrudes into the rotational plane (R_{II}) of the second hinge element (120), or that the pin element (140) is introduced into the second bore (122), but not into the first bore (112), so that the pin element protrudes into the rotational plane (R_{I}) of the hinge element (110),
wherein the locking in a predetermined open position is settable in that the second hinge element (120) is rotated relative to the first hinge element (110) through the predetermined rotational angle (ϕ_{V}), and that the pin element (140) is introduced into the first and second bores (112, 122) so that the pin element simultaneously penetrates both bores (112, 122),
and wherein the closing angle limitation is settable in that the second hinge element (120) is rotated relative to the first hinge element (110) into a rotational angle position within a rotational angle sector which is bounded on the one hand by an opening angle greater than the predetermined opening angle (ϕ_{V}) and on the other hand by a maximum opening angle (ϕ_{M}), and that the pin element (140) is introduced into the first bore, but not into the second bore, so that the pin element protrudes into the rotational plane (R_{II}) of the second hinge element (120), or that the pin element (140) is introduced into the second bore, but not into the first bore, so that the pin element protrudes into the rotational plane (R_{I}) of the first hinge element (110).

2. Built-in domestic appliance according to claim 1, **characterised in that** at least one of the two bores (112, 122) and the pin element (140) have complementary threads so that the pin element (140) can be screwed into at least one of the bores (112, 122).

3. Built-in domestic appliance according to claim 1 or 2, **characterised in that** the two bores (112, 122) and the pin element (140) have the same cross-section.

4. Built-in domestic appliance according to any one of the preceding claims, **characterised in that** the hinge device (100) is constructed as a multi-joint hinge which apart from the first and second hinge elements additionally has at least one further hinge element (162, 164, 166) for indirect connection of the second hinge element (120) with the door (250) and for realisation of a predetermined opening and closing movement of the door relative to the housing.

## Revendications

1. Appareil ménager intégré avec un dispositif à charnière (100) comprenant au moins un premier et un deuxième élément de charnière (110, 120) ainsi qu'une articulation tournante (130), autour de laquelle les deux éléments de charnière (110, 120) sont montés de manière à pouvoir tourner l'un par rapport à l'autre, dans lequel le premier élément de charnière (110, 120) est fixé à demeure au niveau d'un habillage de l'appareil ménager intégré et le deuxième élément de charnière (120) à une porte de l'appareil ménager intégré, dans lequel le premier élément de charnière (110) présente un premier perçage (112) et le deuxième élément de charnière (120) un deuxième perçage (122), dans lequel les deux perçages (112, 122) dans le cas d'un angle de rotation prédéterminé (ϕ_{V}) du deuxième élément de charnière (120) par rapport au premier élément de charnière (110) sont alignés l'un par rapport à l'autre, et dans lequel un élément cheville (140) est prévu pour l'introduction amovible dans au choix le premier perçage (112) ou le deuxième perçage (122) ou les deux perçages (112, 122), dans lequel les deux éléments de charnière (110, 120) sont montés de manière à pouvoir tourner l'un par rapport à l'autre chaque fois dans leurs propres plans de rotation (R_{I}, R_{II}) et dans le cas du dispositif à charnière (100) au choix une délimitation d'angle d'ouverture, une délimitation d'angle de fermeture ou une butée est réglable dans une position ouverte prédéterminée est réglable, dans lequel la délimitation d'angle d'ouverture est réglable en ce que le deuxième élément de charnière (120) est tourné par rapport au premier élément de charnière (110) dans une position d'angle de rotation à l'intérieur d'un secteur d'angle de rotation, lequel est délimité d'une part par un angle de fermeture minimal (ϕ_{S}) et d'autre part par un angle d'ouverture, lequel est plus petit que l'angle de rotation prédéterminé (ϕ_{V}), et en ce que l'élément cheville (140) est introduit dans le premier perçage (112) mais pas dans le deuxième perçage (122), de sorte que l'élément cheville pénètre dans le plan de rotation (R_{II}) du deuxième élément de charnière (120), ou en ce que l'élément cheville (140) est introduit dans le deuxième perçage (122) mais pas dans le premier perçage (112), de sorte que l'élément cheville pénètre dans le plan de rotation (R_{I}) du premier élément de charnière (110), dans lequel la butée est réglable dans une position ouverte prédéterminée en ce que le deuxième élément de charnière (120) est tourné par rapport au premier élément de charnière (110) de l'angle prédéterminé (ϕ_{V}), et en ce que l'élément cheville (140) est introduit dans les premier et deuxième perçages (110, 122), de sorte que l'élément cheville traverse simultanément les deux perçages (112, 122), et dans lequel la délimitation d'angle de fermeture est réglable en ce que le deuxième élément de charnière (120) est tourné par rapport au premier élément de charnière (110) dans une position d'angle de rotation à l'intérieur d'un secteur d'angle de rotation, lequel est délimité d'une part par un angle d'ouverture, lequel est plus grand que l'angle d'ouverture prédéterminé (ϕ_{V}), et d'un autre côté par un angle d'ouverture maximal (ϕ_{M}), et en ce que l'élément cheville (140) est introduit dans le premier mais pas dans le deuxième perçage, de sorte que l'élément cheville pénètre dans le plan de rotation (R_{II}) du deuxième élément de charnière (120), ou en ce que l'élément cheville (140) est introduit dans le deuxième mais pas dans le premier perçage, de sorte que l'élément cheville pénètre dans le plan de rotation (R_{I}) du premier élément de charnière (110).

2. Appareil ménager intégré selon la revendication 1, **caractérisé en ce qu'**au moins un des deux perçages (112, 122) et l'élément cheville (140) présentent des filetages complémentaires, de sorte que l'élément cheville (140) est vissable dans au moins un des perçages (112, 122).

3. Appareil ménager intégré selon la revendication 1 ou 2, **caractérisé en ce que** les deux perçages (112, 122) et l'élément cheville (140) présentent la même section transversale.

4. Appareil ménager selon l'une des revendications précédentes, **caractérisé en ce que** le dispositif à charnière (100) est configuré en tant que charnière à multiples articulations, laquelle présente outre les premier et deuxième éléments de charnière encore au moins un autre élément de charnière (162, 164, 166), pour relier indirectement le deuxième élément de charnière (120) avec la porte (250) et pour réaliser un mouvement d'ouverture et de fermeture prédéterminé de la porte par rapport à l'habillage.
